# EUROPÄISCHE PATENTSCHRIFT

(11) **EP 4 098 146 B1**
(45) Veröffentlichungstag und Bekanntmachung des Hinweises auf die Patenterteilung: **05.11.2025**
(21) Anmeldenummer: 22176390.7
(22) Anmeldetag: 31.05.2022
(51) Int. Cl.: A45D 40/26

(54) **KOSMETIKBEHÄLTER, INSBESONDERE MASCARABEHÄLTER**
COSMETICS CONTAINER, IN PARTICULAR MASCARA CONTAINER
RÉCIPIENT COSMÉTIQUE, EN PARTICULIER RÉCIPIENT DE MASCARA

(30) Priorität: 01.06.2021 EP 21177093
(43) Veröffentlichungstag der Anmeldung: 07.12.2022
(73) Patentinhaber: Seidel GmbH & Co. KG, 35037 Marburg (DE)
(72) Erfinder: JESBERG, Silke, 35083 Wetter (DE); RITZENHOFF, Andreas Franz Christian, 35039 Marburg (DE); KURZ, Michael, 35279 Neustadt (DE)
(74) Vertreter: advotec.

(56) Entgegenhaltungen:
- DE-U1- 202017 100 438
- FR-A1- 3 100 112
- US-A- 4 470 425
- US-A- 5 466 081
- US-A1- 2016 174 679
- US-B2- 7 686 528
- US-B2- 8 251 074

## Beschreibung

Die vorliegende Erfindung betrifft einen Kosmetikbehälter nach dem Oberbegriff des Anspruchs.

Kosmetikbehälter der eingangs genannten Art sind regelmäßig als Materialhybride ausgebildet, will heißen, dass die aus einer Mehrzahl von Komponenten zusammengesetzten Kosmetikbehälter Komponenten aufweisen, die aus unterschiedlichen Materialien bestehen. Im Fall der eingangs genannten Kosmetikbehälter handelt es sich dabei zumeist um Materialhybride oder Materialmixe aus Aluminium und Kunststoff, sodass, insbesondere in dem Fall, wenn der jeweilige Materialanteil eine bestimmte Größenordnung übersteigt, ein effektives Recycling eine Trennung der Materialien voraussetzt. Dabei erweist sich die Trennung häufig als sehr aufwendig, wobei es insbesondere in dem Fall, wenn eine Trennung nicht wirtschaftlich durchführbar ist, das minderwertige oder weniger wertvolle Material geopfert wird, um ein Recycling des wertvolleren Materialanteils zu ermöglichen. Dies kann beispielsweise dadurch geschehen, dass Kosmetikbehälter, die sowohl Aluminium als auch Kunststoffkomponenten aufweisen, zum Recycling eingeschmolzen werden, sodass eine Trennung der Materialien in diesem Fall durch eine Verbrennung bzw. Vergasung des Kunststoffanteils erfolgt.

Ein möglichst umfangreiches Recycling eines aus mehreren Komponenten zusammengesetzten Kosmetikbehälters wird also beispielsweise durch zwei unterschiedliche Ansätze möglich, wobei bei dem ersten Ansatz der Kosmetikbehälter so beschaffen ist, dass die einzelnen Komponenten auf möglichst einfache Art und Weise voneinander getrennt werden können, oder bei dem zweiten Ansatz ein möglichst geringer Kunststoffanteil angestrebt wird, um beim Opfern des Kunststoffmaterials den nicht recyclebaren Anteil des Kosmetikbehälter auf ein Minimum zu beschränken.

Aus der US 7,686,528 B2 ist ein insbesondere in den Fig. 2 und 3 der D1 dargestellter Mascarabehälter bekannt, der als Komponenten einen Behälterteil, eine Behälterkappe, einen in einem am Behälterteil angeordneten Behälterhals eingesetzten Abstreifer sowie einen mit der Behälterkappe verbundenen Applikator umfasst, der mit einer an dem freien Ende mit einer Applikatorbürste versehenen Bürstenstange den Abstreifer durchdringt, wobei zur Trennung zwischen den Materialien zumindest teilweise Materialschnittstellen ausgebildet sind, die als lösbare formschlüssige, stoffschlüssige oder kraftschlüssige Verbindung ausgebildet sind, wobei ein Anschlussende der Bürstenstange mit einem Applikatorhalter verbunden ist.

Ein weiteres Beispiel für einen Mascarabehälter ist aus US5466081A bekannt.

Der vorliegenden Erfindung liegt die Aufgabe zugrunde, einen Kosmetikbehälter vorzuschlagen, der einen hohen recyclebaren Materialanteil ermöglicht.

Zur Lösung dieser Aufgabe weist der erfindungsgemäße Kosmetikbehälter die Merkmale des Patentanspruchs 1 auf.

Erfindungsgemäß sind bei dem Kosmetikbehälter, bei dem der Abstreifer abweichend von zumindest einer der weiteren vorgenannten Komponenten aus einem Kunststoffmaterial ist, zur Trennung zwischen den unterschiedlichen Materialien bzw. Komponenten zumindest teilweise Materialschnittstellen ausgebildet, die als lösbare formschlüssige, stoffschlüssige oder kraftschlüssige Verbindung ausgebildet sind, sodass der erfindungsgemäße Kosmetikbehälter nicht in seiner Gesamtheit einem Recyclingprozess zugeführt werden muss, sondern bereits vor einem Recycling aufgrund der Materialschnittstellen eine Aufteilung der Komponenten zur nachfolgenden Zuführung der Komponenten zu unterschiedlichen Recyclingverfahren oder gegebenenfalls eine Trennung nicht recyclebarer oder nur mit sehr hohem Aufwand recyclebarer Materialien von den Materialien mit vergleichsweise besserer Recyclingeignung erfolgen kann. Zur vereinfachten Materialtrennung auch unabhängig von einer Recyclingproblematik ist ein Anschlussende der Bürstenstange mittels einer Bajonettverbindung mit einem Applikatorhalter verbunden.

Auch unabhängig von einer Recyclingproblematik ist eine Bajonettverbindung zwischen einem Applikatorhalter und einem Applikator bei einem mit einem Applikator versehenen, insbesondere als Mascarabehälter ausgeführten Kosmetikbehälter von Vorteil, da ein einfacher Austausch eines Applikators erfolgen kann. Dieser Vorteil besteht natürlich auch unabhängig davon, ob die Komponenten des Behälters aus unterschiedlichen oder übereinstimmenden Materialien gebildet sind. Im Falle eines Mascarabehälters kann daher auch der Abstreifer aus einem beliebigen Material gebildet sein, so lange er die Abstreiferfunktion erfüllt. Der Abstreifer kann nicht nur aus Kunststoff, sondern auch aus einem anderen als dem im Übrigen verwendeten Material abweichenden Material gebildet sein.

Erfindungsgemäß weist die Behälterkappe ein Kappenaußenteil und ein Kappeninnenteil auf, die jeweils ein Hülsenteil aufweisen, welche über eine Press-, Klebe- oder Schweißverbindung miteinander verbunden sind. Die Differenzierung in ein Kappenaußenteil und ein Kappeninnenteil ermöglicht gegebenenfalls die Verwendung unterschiedlicher Materialien für den Kappenaußenteil und den Kappeninnenteil mit Ausbildung einer geeigneten lösbaren Materialschnittstelle zwischen den Hülsenteilen, um insgesamt einen hohen Anteil eines recyclebaren Materials an der Behälterkappe zu ermöglichen.

Erfindungsgemäß ist der Applikator mittels des Applikatorhalters im Kappeninnenteil gehalten , so dass durch den Applikatorhalter eine Schnittstelle definiert wird, die eine besonders einfache Trennung des Applikators von der Behälterkappe bzw. dem Kappeninnenteil ermöglicht.

Besonders vorteilhaft ist es, wenn der Abstreifer abweichend von zumindest einer der weiteren vorgenannten Komponenten aus einem Kunststoffmaterial ist.

Der erfindungsgemäße Kosmetikbehälter bietet auch die Möglichkeit, den Kunststoffanteil auf ein möglichst geringes Maß, etwa kleiner als 10 %, zu reduzieren und für die übrigen Komponenten, insbesondere in dem Fall, wenn diese aus einem einheitlichen Material, wie insbesondere Aluminium bestehen, ein einheitliches Recyclingverfahren zu wählen.

In jedem Fall ermöglicht somit der erfindungsgemäße Kosmetikbehälter auch eine Vereinfachung des Behälterrecyclings.

Vorzugsweise weist der Applikatorhalter zur Verbindung mit dem Kappeninnenteil einen Verbindungsbereich auf, sodass auch eine Trennung zwischen dem Applikatorhalter und dem Kappeninnenteil möglich ist.

Vorzugsweise weist hierzu der Applikatorhalter einen becherförmig ausgebildeten Aufnahmeteil zur Aufnahme des Anschlussendes mit einem an einem Becherboden ausgebildeten Verbindungsvorsprung auf, derart, dass zur Verbindung mit dem Kappeninnenteil ein einen Öffnungsrand einer im Kappenboden des Kappeninnenteils ausgebildeten Aufnahmeöffnung überragender Überstand des Verbindungsvorsprungs nach Umformung dem Öffnungsrand hintergreift, sodass eine Umformung etwa durch einen Ultraschallschweißvorgang erfolgen kann, mit der Folge, dass für eine Materialtrennung eine Trennung des Applikatorhalters vom Kappeninnenteil lediglich eine Abtrennung des Materialüberstands erfolgen muss.

Wenn das Anschlussende der Bürstenstange zwei radial vorstehende axial von einem Anschlagbund in einem Abstand a angeordnete Zapfen zum Eingriff in jeweils eine in einer Becherwand des Applikatorhalters im Abstand a von einem Becherrand ausgebildete Verriegelungsnut aufweist, ist die Ausbildung der Bajonettverbindung mit besonders geringem Materialeinsatz möglich.

Vorzugsweise dient dabei der Anschlagbund gleichzeitig zur abdichtenden Anlage gegen einen Öffnungsrand einer zur Durchführung der Bürstenstange im Abstreifer ausgebildeten Öffnung, sodass die Bereitstellung einer separaten Dichtung nicht notwendig ist.

Wenn der Abstreifer in einem axialen Ende einer in dem Behälterhals eingesetzten Hülse ein Anschlagbund zur äußeren Anlage an einem Öffnungsrand des Behälterhalses aufweist sowie an einem gegenüberliegenden axialen Ende der Hülse mehrere über den Umfang eines Hülsenrandes verteilt angeordnete Befestigungslaschen, die radial nach außen umgeformt eine am Behälterhals ausgebildete innere Schulter hintergreifen, kann auch eine besonders leicht trennbare Materialverbindung zwischen dem Abstreifer und dem Behälterhals ausgebildet werden.

Nachfolgend werden bevorzugte Ausführungsformen des Kosmetikbehälters anhand der Zeichnungen beispielhaft erläutert.

Es zeigen:
- **Fig. 1**: eine Ausführungsform eines Kosmetikbehälters in isometrischer Darstellung;
- **Fig. 2**: den in **Fig. 1** dargestellten Kosmetikbehälter in Längsschnitt;
- **Fig. 3**: einen Behälterteil des in **Fig. 1** dargestellten Kosmetikbehälters in Explosionsdarstellung;
- **Fig. 4**: eine Behälterkappe des in **Fig. 1** dargestellten Kosmetikbehälters im Verbund mit einem Applikator in Längsschnittdarstellung;
- **Fig. 5**: eine Explosionsdarstellung des in **Fig. 4** im Verbund mit der Behälterkappe dargestellten Applikators;
- **Fig. 6**: der in **Fig. 5** dargestellten Applikator mit einem vom Applikator getrennten Applikatorhalter in einer ersten isometrischen Darstellung;
- **Fig. 7**: eine weitere isometrische Darstellung des vom Applikator getrennten Applikatorhalters.

In den **Fig. 1** bis **7** ist als eine Ausführungsform des erfindungsgemäßen Kosmetikbehälters ein Mascarabehälter 400 dargestellt, der, wie insbesondere **Fig. 1** und **2** zeigen, ein Behälterteil 401 sowie eine Behälterkappe 402 aufweist, die mit einem Applikator 403 versehen ist.

Wie **Fig. 2** zeigt, weist die Behälterkappe 402 ein mit einem Kappengewinde 404 versehenes Kappeninnenteil 405 und ein Kappenaußenteil 406 auf, wobei sowohl das Kappeninnenteil 405 als auch das Kappenaußenteil 406 hülsenförmig ausgebildet sind und jeweils an einem Ende einen Kappenboden 407, 408 aufweisen sowie jeweils an den Kappenböden 407, 408 gegenüberliegenden Enden einen Öffnungsrand 409, 410, zwischen denen eine Verbindung ausgebildet ist, die als Press-, Klebe- oder Schweißverbindung ausgeführt sein kann.

Wie insbesondere aus einer Zusammenschau der **Fig. 4** bis **7** deutlich wird, weist der Applikator 403 eine Bürstenstange 411 auf, deren Anschlussende 412 mittels einer Bajonettverbindung 413 mit einem Applikatorhalter 414 verbunden ist, der in einem im Kappenboden 407 des Kappeninnenteils 405 ausgebildeten Rezess 415 aufgenommen ist.

Der Applikatorhalter 414 weist einen becherförmig ausgebildeten Aufnahmeteil 416 (**Fig. 5**) zur Aufnahme des Anschlussendes 412 mit einem an einem Becherboden ausgebildeten Verbindungsvorsprung 417 auf, wobei zur Verbindung des Applikatorhalters 414 mit dem Kappeninnenteil 405 ein einen Öffnungsrand 418 einer im Kappenboden 407 des Kappeninnenteils 405 ausgebildeten Aufnahmeöffnung 419 überragender Überstand 420 des Verbindungsvorsprungs 417 nach einer vorzugsweise mittels eines Ultraschallschweißwerkzeugs durchgeführten, hier nicht dargestellten Umformung den Öffnungsrand 418 hintergreift.

Zur Ausbildung der Bajonettverbindung 413 weist das Anschlussende 412 der Bürstenstange 411 zwei radial vorstehende, hier einander diametral gegenüberliegende Zapfen 421 auf, die, wie insbesondere **Fig. 6** zeigt, in einem Abstand a von einem Anschlagbund 423 der Bürstenstange 411 angeordnet sind und einen Eingriff in jeweils eine in einer Becherwand 424 des Applikatorhalters 414 im Abstand a von einem Becherrand 425 ausgebildete Verriegelungsnut 426 ermöglichen.

Wie **Fig. 7** zeigt, ist zur Einführung der Zapfen 421 in die Verriegelungsnuten 426 für jeden Zapfen 421 in der Becherwand 424 eine axial ausgerichtete Einführungsnut 427 vorgesehen, derart, dass nach Einführung des Anschlussendes 412 in den Applikatorhalter 414 mittels einer axialen Zustellbewegung durch eine nachfolgende Rotation der Bürstenstange 411 um ihre Längsachse die Zapfen 421 in den Verriegelungsnuten 426 verriegelt werden können. Dabei kann durch eine in Rotationsrichtung leicht ansteigende Ausbildung der Verriegelungsnuten 426 mit Anlage des Anschlagsbunds 423 an dem Becherrand 425 ein das Anschlussende 412 der Bürstenstange 411 im Applikatorhalter 414 sichernde Vorspannung erzeugt werden.

Wie insbesondere die **Fig. 2** und **3** zeigen, weist das Behälterteil 401 einen mit einem Boden 428 versehenen Behälterkorpus 429 auf, der an seinem dem Boden 428 gegenüberliegenden Ende eine Aufnahmeöffnung 430 zur Aufnahme eines Behälterhalses 431 aufweist. Der Behälterhals 431 ist mit einem im Außendurchmesser dem Innendurchmesser des Behälterkorpus 429 entsprechenden Verbindungsende 432 in die Aufnahmeöffnung 430 eingesetzt, derart, dass eine im Übergang zu einem Gewindeteil 433 des Behälterhalses 431 ausgebildete Schulter 434 bündig mit einem Öffnungsrand 435 der Aufnahmeöffnung 430 angeordnet ist.

In den Gewindeteil 433 ist ein aus Kunststoff ausgebildeter Abstreifer 436 eingesetzt. Der Abstreifer 436 weist am oberen axialen Ende einer in den Behälterhals 431 eingesetzten Hülse 438 einen Anschlagbund 439 zur äußeren Anlage an einem Öffnungsrand 440 des Behälterhalses 431 auf. Der Anschlagbund 439 begrenzt mit einem Öffnungsrand 444 eine zur Durchführung der Bürstenstange 411 im Abstreifer 414 ausgebildete Öffnung 445. Die Hülse 438 ist an ihrem unteren axialen Ende mit einer Mehrzahl über den Umfang eines Hülsenrands 442 verteilt angeordneten Befestigungslaschen 443 versehen, die nach Einsetzen des Abstreifers 436 in den Behälterhals 431 radial nach außen umgeformt die am Behälterhals 431 ausgebildete Schulter 434 hintergreifen, um den Abstreifer 436 in seiner Position im Behälterhals 431 zu fixieren.

Der Umformvorgang zur Umformung der Befestigungslaschen 443 kann übereinstimmend mit dem Umformvorgang des Verbindungsvorsprungs 417 am Applikatorhalter 414 mittels eines Ultraschallwerkzeugs erfolgen. Hierzu kann der Umformvorgang - vergleichbar dem Umformvorgang des Verbindungsvorsprungs 417, der vor Einsetzen des Kappeninnenteils 405 in das Kappenaußenteil 406 ausgeführt wird - vor Einsetzen des Behälterhalses 431 in den Behälterkorpus 429 erfolgen.

## Patentansprüche

1. Kosmetikbehälter, insbesondere Mascarabehälter (400) der als Komponenten ein Behälterteil ( 401) eine Behälterkappe (402) einen in einen am Behälterteil (401) angeordneten Behälterhals (431) eingesetzten Abstreifer (436) sowie einen mit der Behälterkappe (402) verbundenen Applikator (403) umfasst, der mit einer an ihrem freien Ende mit einer Applikatorbürste versehenen Bürstenstange (411) den Abstreifer (436) durchdringt, wobei zur Trennung zwischen den unterschiedlichen oder übereinstimmenden Materialien zumindest teilweise Materialschnittstellen ausgebildet sind, die als lösbare formschlüssige, stoffschlüssige oder kraftschlüssige Verbindung ausgebildet sind, wobei ein Anschlussende (412) der Bürstenstange (411) mittels einer Bajonettverbindung (413) mit einem Applikatorhalter (414) verbunden ist, wobei die Behälterkappe (402) ein Kappenaußenteil (406) und ein Kappeninnenteil (405) aufweist, die jeweils einen Hülsenteil aufweisen, welche über eine Press-, Klebe- oder Schweißverbindung miteinander verbunden sind und der Applikator (403) mittels des Applikatorhalters (414) im Kappeninnenteil (405) gehalten ist.

2. Kosmetikbehälter nach Anspruch 1,
wobei der Abstreifer (436) abweichend von zumindest einer der weiteren vorgenannten Komponenten aus einem Kunststoffmaterial gebildet ist.

3. Kosmetikbehälter nach Anspruch 2,
wobei der Applikatorhalter (414) zur Verbindung mit dem Kappeninnenteil (405) einen Verbindungsbereich aufweist.

4. Kosmetikbehälter nach Anspruch 1 bis 3,
wobei der Applikatorhalter (414) einen becherförmig ausgebildeten Aufnahmeteil (416) zur Aufnahme des Anschlussendes (412) mit einem an einem Becherboden ausgebildeten Verbindungsvorsprung (417) aufweist, derart, dass zur Verbindung mit dem Kappeninnenteil (405) ein einen Öffnungsrand (418) einer im Kappenboden (407) ausgebildeten Aufnahmeöffnung (419) überragender Überstand (420) des Verbindungsvorsprungs (417) nach Umformung den Öffnungsrand (418) hintergreift.

5. Kosmetikbehälter nach Anspruch 3 oder 4,
wobei das Anschlussende (412) der Bürstenstange (411) zwei radial vorstehende, axial von einem Anschlagbund (423) in einem Abstand (a) angeordnete Zapfen (421) zum Eingriff in jeweils eine in einer Becherwand (424) des Applikatorhalters (414) im Abstand (a) von einem Becherrand (425) ausgebildete Verriegelungsnut (426) aufweist.

6. Kosmetikbehälter nach Anspruch 5,
wobei der Anschlagbund (423) gleichzeitig zur abdichtenden Anlage gegen einen Öffnungsrand (444) einer zur Durchführung der Bürstenstange (411) im Abstreifer (414) ausgebildeten Öffnung (445) dient.

7. Kosmetikbehälter nach einem der vorangehenden Ansprüche,
wobei der Abstreifer (414) an einem axialen Ende einer in den Behälterhals (431) eingesetzten Hülse (438) einen Anschlagbund (439) zur äußeren Anlage an einem Öffnungsrand (435) des Behälterhalses (431) aufweist sowie an einem gegenüberliegenden axialen Ende der Hülse (438) mehrere über den Umfang eines Hülsenrandes (442) verteilt angeordnete Befestigungslaschen (443), die radial nach außen umgeformt eine am Behälterhals (431) ausgebildete innere Schulter (434) hintergreifen.

## Claims

1. A cosmetics container, in particular a mascara container (400), whose components are a container part (401), a container cap (402), a wiper (436), which is inserted into a container neck (431) disposed on a container part (401), and an applicator (403), which is connected to the container cap (402) and passes through the wiper (436) with a brush rod (411) provided with an applicator brush on its free end, material intersections, which are realised as detachable form-fit, detachable substance-to-substance or detachable force-fit connections, are at least partially formed between the different or coinciding materials for separation purposes, a joining end (412) of the brush rod (411) being connected to an applicator holder (414) by means of a bayonet joint (413), the container cap (402) comprising a cap outer part (406) and a cap inner part (405), which each comprise a sleeve part, which are connected to each other via a press-fit connection, an adhesive connection or a welding connection and the applicator (403) is held in the cap inner part (405) by means of the applicator holder (414).

2. The cosmetics container according to claim 1,
wherein the wiper (436) is made of a plastic material in deviation from one of the other previously mentioned components.

3. The cosmetics container according to claim 2,
wherein the applicator holder (414) comprises a joining area for being connected to the cap inner part (405).

4. The cosmetics container according to claims 1 to 3,
wherein the applicator holder (414) comprises a cup-shaped receiving part (416), which serves for receiving the joining end (412) and has a connective protrusion (417) formed on a cup bottom, such that a projection (420) of the connective protrusion (417), which protrudes over an opening edge (418) of a receiving opening (419) formed in the cap bottom (407), engages behind the opening edge (418) after deformation in order to be connected to the cap inner part (405).

5. The cosmetics container according to claim 3 or 4,
wherein the joining end (412) of the brush rod (411) comprises two radially protruding pins (421), which are disposed axially at a distance (a) from a stop collar (423) and serve for engaging in a locking groove (426) each formed in a cup wall (424) of the applicator holder (414) at a distance (a) from a cup edge (425).

6. The cosmetics container according to claim 5,
wherein the stop collar (423) simultaneously serves for the sealing abutment against an opening edge (444) of an opening (445) formed for passing the brush rod (411) through the wiper (414).

7. The cosmetics container according to any one of the preceding claims,
wherein the wiper (414) comprises a stop collar (439) on an axial end of a sleeve (438), which is inserted in the container neck (431), for the outer abutment against an opening edge (435) of the container neck (431) and comprises several fastening tabs (443) on an opposite axial end of the sleeve (438), the fastening tabs (443) being distributed across the circumference of a sleeve edge (442) and engaging behind an inner shoulder (434) formed on a container neck (431) when deformed radially outward.

## Revendications

1. Récipient à cosmétique, notamment un conteneur à mascara (400), dont les composants sont une partie de conteneur (401), un capuchon de conteneur (402), un racleur (436), qui est inséré dans un goulot de conteneur (431) disposé sur une partie de conteneur (401), et un applicateur (403) qui est relié au capuchon de conteneur (402) et traverse le racleur (436) avec une tige de brosse (411) pourvue d'une brosse applicatrice à son extrémité libre, des intersections de matériaux, qui sont réalisées sous forme de liaisons détachables par complémentarité de forme, des liaisons détachables matière-matière ou détachables par adhérence, étant au moins partiellement formées entre les différents matériaux ou les matériaux coïncidents à des fins de séparation, une extrémité de connexion (412) de la tige de brosse (411) étant reliée à un porte-applicateur (414) au moyen d'un raccord à baïonnette (413), le capuchon de conteneur (402) comprenant une partie extérieure du capuchon (406) et une partie intérieure du capuchon (405), qui comprennent chacune une partie de douille, qui sont reliées entre elles par une connexion par emboîtement, une connexion adhésive ou une connexion par soudage, et l'applicateur (403) est maintenu dans la partie intérieure du capuchon (405) au moyen du porte-applicateur (414).

2. Récipient à cosmétique selon la revendication 1,
dans lequel le racleur (436) est réalisé en un matériau plastique différent de celui des autres composants mentionnés précédemment.

3. Récipient à cosmétique selon la revendication 2,
dans lequel le porte-applicateur (414) comprend une zone de connexion destinée à être reliée à la partie intérieure du capuchon (405).

4. Récipient à cosmétique selon les revendications 1 à 3,
dans lequel le porte-applicateur (414) comprend une partie réceptrice (416) en forme de coupelle, qui sert à recevoir l'extrémité de connexion (412) et comprend une saillie de connexion (417) formée sur un fond de coupelle, de telle sorte qu'une projection (420) de la saillie de connexion (417), qui dépasse un bord d'ouverture (418) d'une ouverture de réception (419) formée dans le fond du capuchon (407), s'engage derrière le bord d'ouverture (418) après déformation afin d'être reliée à la partie intérieure du capuchon (405).

5. Récipient à cosmétique selon la revendication 3 ou la revendication 4,
dans lequel l'extrémité de connexion (412) de la tige de brosse (411) comprend deux broches (421) saillantes radialement, qui sont disposées axialement à une distance (a) d'un collier d'arrêt (423) et servent à s'engager dans une rainure de verrouillage (426) formée dans une paroi de coupelle (424) du porte-applicateur (414) à une distance (a) d'un bord de coupelle (425).

6. Récipient à cosmétique selon la revendication 5,
dans lequel le collier d'arrêt (423) sert simultanément de butée d'étanchéité contre un bord d'ouverture (444) d'une ouverture (445) formée pour le passage de la tige de brosse (411) à travers le racleur (414).

7. Récipient à cosmétique selon l'une quelconque des revendications précédentes,
dans lequel le racleur (414) comprend un collier d'arrêt (439) sur une extrémité axiale d'une douille (438), qui est insérée dans le goulot de conteneur (431), pour la butée extérieure contre un bord d'ouverture (435) du goulot de conteneur (431) et comprend plusieurs pattes de fixation (443) sur une extrémité axiale opposée de la douille (438), les pattes de fixation (443) étant réparties sur la circonférence d'un bord de douille (442) et s'engageant derrière un épaulement intérieur (434) formé sur un goulot de conteneur (431) lorsqu'elles sont déformées radialement vers l'extérieur.
